# EUROPÄISCHE PATENTSCHRIFT

(11) **EP 2 607 014 B1**
(45) Veröffentlichungstag und Bekanntmachung des Hinweises auf die Patenterteilung: **01.03.2017**
(21) Anmeldenummer: 12191781.9
(22) Anmeldetag: 08.11.2012
(51) Int. Cl.: B24B 23/02, B24B 55/05

(54) **Schutzhaubenverdrehsicherungsvorrichtung**
Device for preventing the rotation of protection caps
Dispositif de blocage de tournevis de protection

(30) Priorität: 23.12.2011 DE 102011089754
(43) Veröffentlichungstag der Anmeldung: 26.06.2013
(73) Patentinhaber: ROBERT BOSCH GMBH, 70442 Stuttgart (DE)
(72) Erfinder: Schadow, Joachim, 70563 Stuttgart (DE); Vollmer, Rainer, 73765 Neuhausen (DE); Andrasic, Sinisa, 71101 Schoenaich (DE)

(56) Entgegenhaltungen:
- WO-A1-2008/058910
- DE-A1- 10 124 439
- DE-A1-102008 002 451

## Beschreibung

Die Erfindung betrifft eine Schutzhaubenverdrehsicherungsvorrichtung einer Werkzeugmaschine.

### Stand der Technik

Eine Vorrichtung gemäß dem Oberbegriff des Anspruchs 1 ist z.B. aus der DE 10 2008 002451 A1 bekannt.

Aus der WO 2008/058910 A1 ist bereits eine Schutzhaubenverdrehsicherungsvorrichtung einer Werkzeugmaschine, insbesondere einer Winkelschleifmaschine, bekannt, die eine zu einem Spannen einer Schutzhaubeneinheit vorgesehene Spanneinheit, welche ein Spannelement und ein mit dem Spannelement zusammenwirkendes weiteres Spannelement aufweist, eine Verdrehsicherungseinheit, welche ein Verdrehsicherungselement aufweist, und eine Bewegungskopplungseinheit zu einer Bewegung des Verdrehsicherungselements in Abhängigkeit einer Bewegung des Spannelements und/oder des weiteren Spannelements umfasst.

### Offenbarung der Erfindung

Die Erfindung geht aus von einer Schutzhaubenverdrehsicherungsvorrichtung einer Werkzeugmaschine, insbesondere einer Winkelschleifmaschine, mit zumindest einer zu einem Festspannen einer Schutzhaubeneinheit vorgesehenen Spanneinheit, die zumindest ein Spannelement und zumindest ein mit dem Spannelement zusammenwirkendes weiteres Spannelement umfasst, mit zumindest einer Verdrehsicherungseinheit, die zumindest ein Verdrehsicherungselement aufweist, insbesondere zumindest ein getrennt von dem Spannelement und getrennt von dem weiteren Spannelement ausgebildetes Verdrehsicherungselement, und mit zumindest einer Bewegungskopplungseinheit zu einer Bewegung des Verdrehsicherungselements in Abhängigkeit einer Bewegung des Spannelements und/oder des weiteren Spannelements, insbesondere in einer Abhängigkeit einer Bewegung des Spannelements relativ zum weiteren Spannelement.

Es wird vorgeschlagen, dass die Bewegungskopplungseinheit zumindest ein Energiespeicherelement umfasst. Besonders bevorzugt ist die Bewegungskopplungseinheit in zumindest einem Betriebszustand dazu vorgesehen, das Verdrehsicherungselement entgegen einer auf das Verdrehsicherungselement wirkenden Kraft des Energiespeicherelements zumindest in eine Verdrehsicherungsstellung zu bewegen. Unter "vorgesehen" soll insbesondere speziell ausgelegt und/oder speziell ausgestattet verstanden werden. Der Begriff "Spanneinheit" soll hier insbesondere eine Einheit definieren, die eine Schutzhaubeneinheit mittels eines Formschlusses und/oder mittels eines Kraftschlusses zu einem Schutz eines Bedieners während einer Bearbeitung eines Werkstücks an der Werkzeugmaschine, insbesondere an einem Spannhals der Werkzeugmaschine, sichert. Hierbei wird vorzugsweise mittels eines Zusammenwirkens des Spannelements und des weiteren Spannelements eine Spannkraft zu einem Festspannen der Schutzhaubeneinheit erzeugt. Das Spannelement kann hierbei als Spannschraube, als Spannhebel, als Bajonettverschlusselement usw. ausgebildet sein. Das weitere Spannelement ist bevorzugt als Spannband ausgebildet. Hierbei ist das Spannband bevorzugt mittels einer stoffschlüssigen Verbindungsart, wie beispielsweise mittels einer Schweißverbindung, einer Klebeverbindung usw., an der Schutzhaubeneinheit fixiert. Es ist jedoch auch denkbar, dass das als Spannband ausgebildete weitere Spannelement mittels einer anderen, einem Fachmann als sinnvoll erscheinenden Verbindungsart an der Schutzhaubeneinheit fixiert ist.

Der Ausdruck "Verdrehsicherungseinheit" soll hier insbesondere eine Einheit definieren, die ein Verdrehen der Schutzhaubeneinheit in einem montierten Zustand relativ zu einem Spannhals der Werkzeugmaschine in einem Schadensfall eines an einer Werkzeugaufnahme der Werkzeugmaschine angeordneten Bearbeitungswerkzeugs mittels einer formschlüssigen und/oder kraftschlüssigen Verbindung weitestgehend verhindert, insbesondere zusätzlich zur Spanneinheit. Besonders bevorzugt wird eine formschlüssige und/oder kraftschlüssige Verbindung der Verdrehsicherungseinheit durch ein Eingreifen des Verdrehsicherungselements in eine am Spannhals der Werkzeugmaschine angeordneten Verdrehsicherungsausnehmung erreicht. Unter "einem Schadensfall eines Bearbeitungswerkzeugs" soll hier insbesondere ein Bersten des Bearbeitungswerkzeugs im Betrieb der Werkzeugmaschine verstanden werden, wobei einzelne Bearbeitungswerkzeugteile aufgrund einer Rotation des Bearbeitungswerkzeugs dabei nach außen geschleudert werden. Vorzugsweise wird eine Position der Schutzhaubeneinheit relativ zum Spannhals der Werkzeugmaschine während des Schadensfalls des Bearbeitungswerkzeugs mittels der Verdrehsicherungseinheit weitestgehend beibehalten.

Der Begriff "Bewegungskopplungseinheit" soll hier insbesondere eine Einheit definieren, die dazu vorgesehen ist, zumindest eine Bewegung eines Elements, insbesondere des Spannelements und/oder des weiteren Spannelements, entlang zumindest einer Bewegungsrichtung in zumindest eine Bewegung eines getrennt von dem Element ausgebildeten weiteren Elements, insbesondere des Verdrehsicherungselements, entlang zumindest der Bewegungsrichtung und/oder entlang zumindest einer weiteren Bewegungsrichtung zu überführen. Unter einem "Energiespeicherelement" soll hier insbesondere ein Element verstanden werden, das dazu vorgesehen ist, infolge einer Bewegung eines weiteren Elements, insbesondere des Verdrehsicherungselements, entgegen einer Kraft potentielle Energie zu speichern und diese in zumindest einem Betriebszustand in Form von kinetischer Energie an das Verdrehsicherungselement abzugeben. Das Energiespeicherelement kann hierbei als Gasdruckfeder, als Öldruckfeder usw. ausgebildet sein. Es ist jedoch auch denkbar, dass das Energiespeicherelement eine andere, einem Fachmann als sinnvoll erscheinende Ausgestaltung aufweist. Mittels der erfindungsgemäßen Ausgestaltung der Schutzhaubenverdrehsicherungsvorrichtung kann ein effektiver und insbesondere sicherer Schutz eines Bedieners der Werkzeugmaschine vor dem im Betrieb der Werkzeugmaschine rotierenden Bearbeitungswerkzeug und/oder insbesondere in einem Schadensfall des Bearbeitungswerkzeugs, wie beispielsweise im Fall des berstenden Bearbeitungswerkzeugs, vor in Richtung des Bedieners umherfliegenden Teilen des Bearbeitungswerkzeugs erreicht werden. Zudem kann vorteilhaft eine sichere Bewegung des Verdrehsicherungselements in eine Verdrehsicherungsstellung infolge der Bewegungsabhängigkeit des Verdrehsicherungselements von dem Spannelement und/oder dem weiteren Spannelement erreicht werden. Ferner kann vorteilhaft eine zumindest im Wesentlichen selbsttätige Bewegung des Verdrehsicherungselements infolge eines Festspannens der Schutzhaubeneinheit an einem Spannhals der Werkzeugmaschine erreicht werden. Somit kann vorteilhaft ein hoher Bedienkomfort erreicht werden.

Des Weiteren wird vorgeschlagen, dass die Bewegungskopplungseinheit in zumindest einem Betriebszustand dazu vorgesehen ist, das Verdrehsicherungselement in Abhängigkeit einer Veränderung eines Abstands zwischen einer Spannfläche des Spannelements und einer Spannfläche des weiteren Spannelements zumindest in eine Verdrehsicherungsarretierstellung zu bewegen. Hierbei wird das Verdrehsicherungselement zumindest im Wesentlichen quer zu einer Verdrehsicherungsbewegungsrichtung des Verdrehsicherungselements bewegt. Die Verdrehsicherungsbewegungsrichtung des Verdrehsicherungselements verläuft bevorzugt in einem mittels der Spanneinheit an dem Spannhals der Werkzeugmaschine festgespannten Zustand der Schutzhaubeneinheit zumindest im Wesentlichen senkrecht zu einer Abtriebsachse einer Abtriebseinheit der Werkzeugmaschine. Besonders bevorzugt verläuft die Verdrehsicherungsbewegungsrichtung entlang einer Radialrichtung der Abtriebsachse. Somit ist die Bewegungskopplungseinheit bevorzugt dazu vorgesehen, das Verdrehsicherungselement in zumindest einem Betriebszustand anschließend an eine Bewegung in eine Verdrehsicherungsstellung des Verdrehsicherungselements in Abhängigkeit einer Veränderung eines Abstands zwischen einer Spannfläche des Spannelements und einer Spannfläche des weiteren Spannelements zumindest entlang einer zumindest im Wesentlichen quer zur Verdrehsicherungsbewegungsrichtung verlaufenden Richtung in eine Verdrehsicherungsarretierstellung zu bewegen. Unter einer "Verdrehsicherungsarretierstellung" soll hier insbesondere eine Stellung des Verdrehsicherungselements verstanden werden, in der das Verdrehsicherungselement gegen eine Bewegung entgegen einer Verdrehsicherungsbewegungsrichtung, entlang der das Verdrehsicherungselement in die Verdrehsicherungsstellung bewegt wird, weitestgehend gesichert ist. Die Spannfläche des Spannelements und die Spannfläche des weiteren Spannelements sind insbesondere zumindest in einem Betriebszustand entlang einer sich zumindest in einer zumindest im Wesentlichen senkrecht zur Abtriebsachse verlaufenden Umfangsrichtung relativ zueinander beabstandet angeordnet. Besonders bevorzugt werden die Spannfläche des Spannelements und die Spannfläche des weiteren Spannelements zu einem Festspannen der Schutzhaubeneinheit aufeinander zu bewegt. Mittels der erfindungsgemäßen Ausgestaltung der Schutzhaubenverdrehsicherungsvorrichtung kann vorteilhaft durch die Bewegung des Verdrehsicherungselements mittels der Bewegungskopplungseinheit eine Verdrehsicherungsfunktion und zugleich eine weitere Sicherungsfunktion erreicht werden, wie beispielsweise eine Axialsicherungsfunktion oder eine Radialsicherungsfunktion des Verdrehsicherungselements. Somit kann vorteilhaft zumindest in der Verdrehsicherungsstellung des Verdrehsicherungselements eine zuverlässige Positionssicherung des Verdrehsicherungselements erreicht werden.

Das Energiespeicherelement stützt sich mit einem Ende am Verdrehsicherungselement und mit einem weiteren Ende am weiteren Spannelement ab. Hierbei ist das Ende des Energiespeicherelements bevorzugt an dem Verdrehsicherungselement formschlüssig, kraftschlüssig und/oder stoffschlüssig fixiert. Ferner ist das weitere Ende des Energiespeicherelements vorzugsweise formschlüssig, kraftschlüssig und/oder stoffschlüssig an dem weiteren Spannelement fixiert. Es kann somit vorteilhaft eine Einwirkung einer Kraft des Energiespeicherelements auf das Verdrehsicherungselement erreicht werden.

Vorteilhafterweise ist das Verdrehsicherungselement zumindest relativ zum Spannelement und/oder relativ zum weiteren Spannelement schwenkbar gelagert. Bevorzugt ist das Verdrehsicherungselement infolge einer teilweisen Anordnung des Energiespeicherelements am Verdrehsicherungselement und einer teilweisen Anordnung des Energiespeicherelements am weiteren Spannelement schwenkbar gelagert. In einer alternativen Ausgestaltung der erfindungsgemäßen Schutzhaubenverdrehsicherungsvorrichtung ist das Verdrehsicherungselement bevorzugt mittels eines Lagerelements der Verdrehsicherungseinheit relativ zum Spannelement und/oder relativ zum weiteren Spannelement schwenkbar gelagert. Es kann vorteilhaft eine Einschwenkbewegung des Verdrehsicherungselements mittels der Bewegungskopplungseinheit in die Verdrehsicherungsstellung erreicht werden. Somit kann vorteilhaft eine bauraumsparende Anordnung des Verdrehsicherungselements an der Spanneinheit erreicht werden.

Besonders bevorzugt ist das Energiespeicherelement als Federelement ausgebildet. Unter einem "Federelement" soll insbesondere ein makroskopisches Element verstanden werden, das zumindest eine Erstreckung aufweist, die in einem normalen Betriebszustand um zumindest 10 %, insbesondere um wenigstens 20 %, vorzugsweise um mindestens 30 % und besonders vorteilhaft um zumindest 50 % elastisch veränderbar ist, und das insbesondere eine von einer Veränderung der Erstreckung abhängige und vorzugsweise zu der Veränderung proportionale Gegenkraft erzeugt, die der Veränderung entgegenwirkt. Unter einer "Erstreckung" eines Elements soll insbesondere ein maximaler Abstand zweier Punkte einer senkrechten Projektion des Elements auf eine Ebene verstanden werden. Unter einem "makroskopischen Element" soll insbesondere ein Element mit einer Erstreckung von zumindest 1 mm, insbesondere von wenigstens 5 mm und vorzugsweise von mindestens 10 mm verstanden werden. Besonders bevorzugt ist das Federelement als Federblech ausgebildet. In alternativen Ausgestaltungen der erfindungsgemäßen Schutzhaubenverdrehsicherungsvorrichtung ist das Federelement vorzugsweise als Schenkelfeder oder als Schraubendruckfeder ausgebildet. Es ist jedoch auch denkbar, dass das Federelement eine andere, einem Fachmann als sinnvoll erscheinende Ausgestaltung aufweist, wie beispielsweise eine Ausgestaltung als Evolutfeder, als Tellerfeder usw. Mittels der erfindungsgemäßen Ausgestaltung kann vorteilhaft eine kostengünstige Bewegungskopplungseinheit erreicht werden.

Des Weiteren wird vorgeschlagen, dass das weitere Spannelement zumindest einen Aufnahmebereich aufweist, in dem das Verdrehsicherungselement zumindest teilweise in einer Entriegelungsstellung des Verdrehsicherungselements angeordnet ist. Vorzugsweise ist ein Verdrehsicherungsbereich des Verdrehsicherungselements in der Entriegelungsstellung des Verdrehsicherungselements angeordnet. Bevorzugt wird der Aufnahmebereich von einem U-förmigen Teilbereich des weiteren Spannelements gebildet. Es ist jedoch auch denkbar, dass der Aufnahmebereich von einer Materialaussparung im weiteren Spannelement oder dergleichen gebildet wird. Hierdurch kann vorteilhaft eine kompakte Anordnung des Verdrehsicherungselements an der Spanneinheit erreicht werden, insbesondere in der Entriegelungsstellung des Verdrehsicherungselements.

Vorteilhafterweise weist das Verdrehsicherungselement zumindest einen Axialsicherungsbereich auf, der in zumindest einem Betriebszustand dazu vorgesehen ist, eine zumindest im Wesentlichen quer zu einer Verdrehsicherungsbewegungsrichtung des Verdrehsicherungselements verlaufende axiale Bewegung des Verdrehsicherungselements zumindest weitestgehend zu verhindern. Bevorzugt wirkt der Axialsicherungsbereich zu einer weitestgehenden Verhinderung einer axialen Bewegung des Verdrehsicherungselements in zumindest einem Betriebszustand mit einem halbkreisförmigen Schutzhaubenabdeckbereich der Schutzhaubeneinheit zusammen. Somit ist der Axialsicherungsbereich dazu vorgesehen, sich zumindest in einem Betriebszustand an dem halbkreisförmigen Schutzhaubenabdeckbereich abzustützen. Es kann vorteilhaft weitestgehend ein axiales Ausweichen des Verdrehsicherungselements verhindert werden, um vorteilhaft eine hohe Sicherheit, insbesondere in einem Schadensfall des Bearbeitungswerkzeugs, für einen Bediener mittels der erfindungsgemäßen Schutzhaubenverdrehsicherungsvorrichtung zu erreichen.

Zudem wird vorgeschlagen, dass die Spanneinheit zumindest eine Schraubeinheit zum Festspannen der Schutzhaubeneinheit umfasst. Unter einer "Schraubeinheit" soll hier insbesondere eine Einheit verstanden werden, die zumindest ein Element mit zumindest einem Gewindegang und ein weiteres mit dem Element korrespondierendes Element mit zumindest einem Gewindegang aufweist, die dazu vorgesehen sind, mittels eines Zusammenwirkens eine Spannkraft zu einem Festspannen der Schutzhaubeneinheit zu erzeugen. Bevorzugt umfasst die Schraubeinheit zumindest das Spannelement, das als Schraube ausgebildet ist und ein mit dem Spannelement korrespondierendes Gewindeelement, das als Mutter ausgebildet ist. Hierbei ist das als Mutter ausgebildete Gewindeelement bevorzugt formschlüssig, kraftschlüssig und/oder stoffschlüssig an dem weiteren Spannelement fixiert. Es ist jedoch auch denkbar, dass das Gewindeelement einstückig mit dem weiteren Spannelement ausgebildet ist, indem mit dem als Schraube ausgebildeten Spannelement korrespondierende Gewindegänge direkt in das weitere Spannelement eingebracht sind. Es kann vorteilhaft eine kostengünstige Spanneinheit realisiert werden.

In einer alternativen Ausgestaltung der erfindungsgemäßen Schutzhaubenverdrehsicherungsvorrichtung umfasst die Spanneinheit zumindest eine Hebeleinheit zum Festspannen der Schutzhaubeneinheit. Unter einer "Hebeleinheit" soll hier insbesondere eine Einheit verstanden werden, die zumindest ein Hebelelement aufweist, das dazu vorgesehen ist, eine Spannkraft zu einem Festspannen der Schutzhaubeneinheit zu erzeugen. Bevorzugt umfasst die Hebeleinheit ein Hebelelement, an dem das Spannelement exzentrisch zu einer Schwenkachse des Hebelelements angeordnet ist. Hierbei kann die Hebeleinheit als Kniehebeleinheit, als Parallelogrammhebeleinheit oder als eine andere, einem Fachmann als sinnvoll erscheinende Hebeleinheit ausgebildet sein. Es kann vorteilhaft eine Kraftübersetzung mittels eines Hebelprinzips zu einer Erzeugung einer Spannkraft zu einem Festspannen der Schutzhaubeneinheit erreicht werden. Hierdurch kann vorteilhaft ein werkzeugloser Spannvorgang realisiert werden. Somit kann vorteilhaft ein hoher Bedienkomfort erreicht werden.

Ferner geht die Erfindung aus von einem Werkzeugmaschinensystem mit zumindest der erfindungsgemäßen Schutzhaubenverdrehsicherungsvorrichtung, mit zumindest einer Werkzeugmaschine, insbesondere einer Winkelschleifmaschine, und mit zumindest einer Schutzhaubeneinheit. Die Werkzeugmaschine ist bevorzugt als tragbare Werkzeugmaschine, insbesondere als tragbare, handgehaltene Werkzeugmaschine, ausgebildet. Unter einer "tragbaren Werkzeugmaschine" soll hier insbesondere eine Werkzeugmaschine zu einer Bearbeitung von Werkstücken verstanden werden, die von einem Bediener transportmaschinenlos transportiert werden kann. Die tragbare Werkzeugmaschine weist insbesondere eine Masse auf, die kleiner ist als 40 kg, bevorzugt kleiner ist als 10 kg und besonders bevorzugt kleiner ist als 7 kg. Mittels der erfindungsgemäßen Ausgestaltung kann vorteilhaft eine hohe Sicherheit für einen Bediener bei einem Arbeiten mit der Werkzeugmaschine erreicht werden.

### Zeichnung

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein erfindungsgemäßes Werkzeugmaschinensystem in einer schematischen Darstellung,
- Fig. 2: eine Detailansicht einer Schutzhaubeneinheit, an der eine erfindungsgemäße Schutzhaubenverdrehsicherungsvorrichtung des erfindungsgemäßen Werkzeugmaschinensystem angeordnet ist, in einer schematischen Darstellung,
- Fig. 3: eine Detailansicht der erfindungsgemäßen Schutzhaubenverdrehsicherungsvorrichtung in einer Entriegelungsstellung eines Verdrehsicherungselements einer Verdrehsicherungseinheit der erfindungsgemäßen Schutzhaubenverdrehsicherungsvorrichtung in einer schematischen Darstellung,
- Fig. 4: eine Detailansicht der erfindungsgemäßen Schutzhaubenverdrehsicherungsvorrichtung in einer Verriegelungsstellung des Verdrehsicherungselements in einer schematischen Darstellung,
- Fig. 5: eine Detailansicht der erfindungsgemäßen Schutzhaubenverdrehsicherungsvorrichtung in einer Verdrehsicherungsarretierstellung des Verdrehsicherungselements in einer schematischen Darstellung,
- Fig. 6: eine weitere Detailansicht der erfindungsgemäßen Schutzhaubenverdrehsicherungsvorrichtung in der Verdrehsicherungsarretierstellung des Verdrehsicherungselements in einer schematischen Darstellung,
- Fig. 7: eine Detailansicht einer alternativen erfindungsgemäßen Schutzhaubenverdrehsicherungsvorrichtung in einer Entriegelungsstellung eines Verdrehsicherungselements einer Verdrehsicherungseinheit der alternativen erfindungsgemäßen Schutzhaubenverdrehsicherungsvorrichtung in einer schematischen Darstellung,
- Fig. 8: eine Detailansicht der alternativen erfindungsgemäßen Schutzhaubenverdrehsicherungsvorrichtung aus Figur 8 mit einer alternativen Anordnung eines Energiespeicherelements einer Bewegungskopplungseinheit der alternativen erfindungsgemäßen Schutzhaubenverdrehsicherungsvorrichtung in einer schematischen Darstellung,
- Fig. 9: eine Detailansicht einer weiteren alternativen erfindungsgemäßen Schutzhaubenverdrehsicherungsvorrichtung in einer Entriegelungsstellung eines Verdrehsicherungselements einer Verdrehsicherungseinheit der weiteren alternativen erfindungsgemäßen Schutzhaubenverdrehsicherungsvorrichtung in einer schematischen Darstellung,
- Fig. 10: eine Detailansicht einer weiteren alternativen erfindungsgemäßen Schutzhaubenverdrehsicherungsvorrichtung in einer Entriegelungsstellung eines Verdrehsicherungselements einer Verdrehsicherungseinheit der weiteren alternativen erfindungsgemäßen Schutzhaubenverdrehsicherungsvorrichtung in einer schematischen Darstellung und
- Fig. 11: eine Detailansicht einer weiteren alternativen erfindungsgemäßen Schutzhaubenverdrehsicherungsvorrichtung mit einer Spanneinheit, die zumindest eine Hebeleinheit umfasst in einer schematischen Darstellung.

### Beschreibung der Ausführungsbeispiele

Figur 1 zeigt ein Werkzeugmaschinensystem, das eine Werkzeugmaschine 12a, die von einer als Winkelschleifmaschine ausgebildeten tragbaren Werkzeugmaschine gebildet wird, eine Schutzhaubeneinheit 14a und eine Schutzhaubenverdrehsicherungsvorrichtung 10a umfasst. Die Schutzhaubenverdrehsicherungsvorrichtung 10a des Werkzeugmaschinensystem umfasst zumindest eine zu einem Festspannen der Schutzhaubeneinheit 14a vorgesehene Spanneinheit 16a, die zumindest ein Spannelement 18a und zumindest ein mit dem Spannelement 18a zusammenwirkendes weiteres Spannelement 20a umfasst, zumindest eine Verdrehsicherungseinheit 22a, die zumindest ein Verdrehsicherungselement 24a aufweist, und zumindest eine Bewegungskopplungseinheit 26a zu einer Bewegung des Verdrehsicherungselements 24a in Abhängigkeit einer Bewegung des Spannelements 18a und/oder des weiteren Spannelements 20a. Das Verdrehsicherungselement 24a ist hierbei getrennt von dem Spannelement 18a und getrennt von dem weiteren Spannelement 20a ausgebildet. Die Schutzhaubeneinheit 14a wird in einem an der Werkzeugmaschine 12a angeordneten Zustand mittels eines Zusammenwirkens des Spannelements 18a und des weiteren Spannelements 20a auf eine, einem Fachmann bereits bekannte Art und Weise in zumindest einer Position mittels einer formschlüssigen und/oder einer kraftschlüssigen Verbindung an einem Spannhals (hier nicht näher dargestellt) einer Werkzeugaufnahme 74a der Werkzeugmaschine 12a festgespannt.

Die als Winkelschleifmaschine ausgebildete Werkzeugmaschine 12a umfasst ferner ein Handgriffgehäuse 50a, ein Antriebsgehäuse 52a und ein Abtriebsgehäuse 54a. Ein stielförmiger Griffbereich 56a des Handgriffgehäuses 50a bildet hierbei einen Haupthandgriff der Werkzeugmaschine 12a. Der Haupthandgriff erstreckt sich zumindest im Wesentlichen ausgehend von einem Anbindungsbereich 58a des Handgriffgehäuses 50a in eine vom Anbindungsbereich 58a abgewandte Richtung bis zu einer Seite 60a des Handgriffgehäuses 50a, an der ein Kabel der als Winkelschleifmaschine ausgebildeten Werkzeugmaschine 12a zur Energieversorgung angeordnet ist. Der stielförmige Griffbereich 56a des Handgriffgehäuses 50a ist um einen Winkel kleiner als 30° relativ zu einer Haupterstreckungsrichtung 62a der Werkzeugmaschine 12a geneigt angeordnet. Zudem weist das Handgriffgehäuse 50a zusätzlich zum stielförmigen Griffbereich 56a einen bügelförmigen Teilbereich 64a auf, der einstückig an den stielförmigen Griffbereich 56a angeformt ist. Der bügelförmige Teilbereich 64a weist eine L-förmige Ausgestaltung auf, die sich ausgehend von einem dem Anbindungsbereich 58a des Handgriffgehäuses 50a abgewandten Ende des stielförmigen Griffbereichs 56a L-förmig in Richtung des Anbindungsbereichs 58a erstreckt.

Aus dem Abtriebsgehäuse 54a heraus erstreckt sich eine als Spindel ausgebildete Ausgangswelle 66a einer Abtriebseinheit 68a der Werkzeugmaschine 12a, an der ein Bearbeitungswerkzeug (hier nicht näher dargestellt) zu einer Bearbeitung eines Werkstücks (hier nicht näher dargestellt) fixiert werden kann. Das Bearbeitungswerkzeug kann als Schleifscheibe, als Trennscheibe oder als Polierscheibe ausgebildet sein. Die Werkzeugmaschine 12a umfasst das Antriebsgehäuse 52a zur Aufnahme einer Antriebseinheit 70a der Werkzeugmaschine 12a und das Abtriebsgehäuse 54a zu einer Aufnahme der Abtriebseinheit 68a. Die Antriebseinheit 70a ist dazu vorgesehen, das Bearbeitungswerkzeug über die Abtriebseinheit 68a rotierend anzutreiben. Das Bearbeitungswerkzeug kann hierbei mittels eines Befestigungselements (hier nicht näher dargestellt) zur Bearbeitung eines Werkstücks drehfest mit der Ausgangswelle 66a verbunden werden. Somit kann das Bearbeitungswerkzeug in einem Betrieb der Werkzeugmaschine 12a rotierend angetrieben werden. Die Abtriebseinheit 68a ist über ein als Ritzel ausgebildetes und rotierend antreibbares Antriebselement (hier nicht näher dargestellt) der Antriebseinheit 70a auf eine, einem Fachmann bereits bekannte Art und Weise mit der Antriebseinheit 70a verbunden. Zudem ist an dem Abtriebsgehäuse 54a ein Zusatzhandgriff 72a angeordnet. Der Zusatzhandgriff 72a erstreckt sich in einem am Abtriebsgehäuse 54a montierten Zustand quer zur Haupterstreckungsrichtung 62a der Werkzeugmaschine 12a.

Figur 2 zeigt eine Detailansicht der Schutzhaubeneinheit 14a, an der die Schutzhaubenverdrehsicherungsvorrichtung 10a angeordnet ist, in einem von der Werkzeugmaschine 12a abgenommenen Zustand. Die Schutzhaubeneinheit 14a weist einen halbkreisförmigen Schutzhaubenabdeckbereich 76a auf, der in einem am Spannhals der Werkzeugmaschine 12a fixierten Zustand ein mit der Ausgangswelle 66a gekoppeltes Bearbeitungswerkzeug entlang eines Winkelbereichs von ca. 180° überdeckt. Der Schutzhaubenabdeckbereich 76a erstreckt sich in einem am Spannhals der Werkzeugmaschine 12a fixierten Zustand der Schutzhaubeneinheit 14a in einer zumindest im Wesentlichen senkrecht zu einer Rotationsachse der Ausgangswelle 66a verlaufenden Ebene. Des Weiteren weist die Schutzhaubeneinheit 14a zumindest eine Schutzhaubenseitenwand 78a auf, die zumindest im Wesentlichen quer zu einer Haupterstreckungsfläche 80a des Schutzhaubenabdeckbereichs 76a angeordnet ist und in einem am Spannhals der Werkzeugmaschine 12a fixierten Zustand ein mit der Ausgangswelle 66a gekoppeltes Bearbeitungswerkzeug radial entlang eines Winkelbereichs von ca. 180° umgibt. Ferner weist die Schutzhaubeneinheit 14a einen Schutzhaubenbund 118a auf, der quer zur Schutzhaubenseitenwand 78a an einer dem Schutzhaubenabdeckbereich 76a abgewandten Seite der Schutzhaubenseitenwand 78a zumindest im Wesentlichen parallel zum Schutzhaubenabdeckbereich 76a angeordnet ist. Hierbei erstreckt sich der Schutzhaubenbund 118a, in einem am Spannhals der Werkzeugmaschine 12a fixierten Zustand der Schutzhaubeneinheit 14a betrachtet, ausgehend von der Schutzhaubenseitenwand 78a radial nach innen in Richtung der Ausgangswelle 66a. Zudem umfasst die Schutzhaubeneinheit 14a einen Schutzhaubenhals 82a, der an dem Schutzhaubenabdeckbereich 76a angeordnet ist. Der Schutzhaubenhals 82a erstreckt sich zumindest im Wesentlichen senkrecht zur Haupterstreckungsfläche 80a des Schutzhaubenabdeckbereichs 76a und zumindest im Wesentlichen parallel zur Schutzhaubenseitenwand 78a. Das weitere Spannelement 20a ist hierbei formschlüssig, kraftschlüssig und/oder stoffschlüssig an dem Schutzhaubenhals 82a fixiert. Das weitere Spannelement 20a ist als Spannband ausgebildet, das an einer Aussenkontur des Schutzhaubenhalses 82a fixiert ist. Ferner weist die Schutzhaubeneinheit 14a einen Axialsicherungsfortsatz 114a auf, der einstückig an den Schutzhaubenhals 82a angeformt ist. Der Axialsicherungsfortsatz 114a erstreckt sich ausgehend von dem Schutzhaubenhals 82a, in einem am Spannhals der Werkzeugmaschine 12a fixierten Zustand der Schutzhaubeneinheit 14a betrachtet, in Richtung der Ausgangswelle 66a. Hierbei ist der Axialsicherungsfortsatz 114a dazu vorgesehen, in einem am Spannhals der Werkzeugmaschine 12a fixierten Zustand der Schutzhaubeneinheit 14a auf eine, einem Fachmann bereits bekannte Art und Weise mit einer korrespondierend Axialsicherungsnut (hier nicht näher dargestellt) des Spannhalses zusammenzuwirken.

Das als Spannband ausgebildete weitere Spannelement 20a weist einen zumindest im Wesentlichen kreisringförmigen Grundbereich auf. Hierbei weist der Grundbereich des als Spannband ausgebildete weitere Spannelement 20a eine maximale Gesamtumfangserstreckung auf, die sich in zumindest einem Betriebszustand entlang eines Winkelbereichs erstreckt, der kleiner ist als 360°. Die Gesamtumfangserstreckung des Grundbereichs des weiteren Spannelements 20a verläuft hierbei entlang einer Umfangsrichtung 84a, die in einem an der Werkzeugmaschine 12a montierten Zustand der Schutzhaubeneinheit 14a in einer sich zumindest im Wesentlichen senkrecht zur Rotationsachse der Ausgangswelle 66a erstreckenden Ebene verläuft. Das weitere Spannelement 20a weist ein Spannelementende 86a auf, das zumindest in einem Betriebszustand, entlang der Umfangsrichtung 84a betrachtet, zu einem weiteren Spannelementende 88a des weiteren Spannelements 20a beabstandet angeordnet ist. Das Spannelementende 86a und das weitere Spannelementende 88a erstrecken sich ausgehend vom Grundbereich des weiteren Spannelements 88a zumindest im Wesentlichen quer zur Umfangsrichtung 84a. Ferner sind das Spannelementende 86a und das weitere Spannelementende 88a einstückig an den Grundbereich des weiteren Spannelements 20a angeformt. Zudem weisen das Spannelementende 86a und das weitere Spannelementende 88a jeweils eine von zumindest zwei Aufnahmeausnehmungen 90a, 92a des weiteren Spannelements 20a auf, in der das Spannelement 18a zumindest teilweise anordenbar ist. Das Spannelement 18a ist hierbei als Schraube ausgebildet, die sich in einem an dem weiteren Spannelement 20a angeordneten Zustand durch die Aufnahmeausnehmungen 90a, 92a hindurch erstreckt. Das Spannelement 18a wirkt hierbei mit einem korrespondierend mit dem Spannelement 18a ausgebildeten Gegenspannelement 94a der Spanneinheit 16a zusammen. Das Gegenspannelement 94a ist als Mutter ausgebildet, die ein mit einem Gewinde des als Schraube ausgebildeten Spannelements 18a korrespondierendes Gewinde aufweist. Das Gegenspannelement 94a ist mittels einer formschlüssigen, kraftschlüssigen und/oder stoffschlüssigen Verbindung an einer dem Spannelementende 86a abgewandten Seite des weiteren Spannelementendes 88a an dem weiteren Spannelementende 88a angeordnet. Somit kann mittels eines Einschraubens des als Schraube ausgebildeten Spannelements 18a in das als Mutter ausgebildete Gegenspannelement 94a auf eine, einem Fachmann bereits bekannte Art und Weise eine Bewegung des Spannelementendes 86a und des weiteren Spannelementendes 88a relativ zueinander zu einem Festspannen der Schutzhaubeneinheit 14a an dem Spannhals der Werkzeugaufnahme 74a erreicht werden. Die Spanneinheit 16a umfasst somit zumindest eine Schraubeinheit 46a zum Festspannen der Schutzhaubeneinheit 14a.

Ferner weist das weitere Spannelement 20a zumindest einen Aufnahmebereich 40a auf, in dem das Verdrehsicherungselement 24a zumindest teilweise in einer Entriegelungsstellung des Verdrehsicherungselements 24a angeordnet ist. Der Aufnahmebereich 40a wird, in einem am Spannhals der Werkzeugmaschine 12a angeordneten Zustand der Schutzhaubeneinheit 14a, in der sich zumindest im Wesentlichen senkrecht zur Rotationsachse der Ausgangswelle 66a erstreckenden Ebene betrachtet, von einem U-förmigen Teilbereich des weiteren Spannelements 20a gebildet. Es ist jedoch auch denkbar, dass der Aufnahmebereich 40a von einer Materialaussparung im weiteren Spannelement 20a gebildet wird. Hierbei ist ein Verdrehsicherungsbereich 104a des Verdrehsicherungselements 24a in der Entriegelungsstellung des Verdrehsicherungselements 24a angeordnet. Der Verdrehsicherungsbereich 104a greift in einer Verdrehsicherungsstellung des Verdrehsicherungselements 24a zu einer Verdrehsicherung der Schutzhaubeneinheit 14a relativ zum Spannhals der Werkzeugaufnahme 74a in eine mit dem Verdrehsicherungsbereich 104a korrespondierende, am Spannhals der Werkzeugaufnahme 74a angeordnete Verdrehsicherungsausnehmung (hier nicht näher dargestellt) der Schutzhaubenverdrehsicherungsvorrichtung 10a ein. Der Spannhals der Werkzeugaufnahme 74a weist hierbei, wie dem Fachmann bereits bekannt, entlang der Umfangsrichtung 84a mehrere verteilt angeordnete Verdrehsicherungsausnehmungen der Schutzhaubenverdrehsicherungsvorrichtung 10a auf. Die Verdrehsicherungsausnehmungen können gleichmäßig oder ungleichmäßig entlang der Umfangsrichtung 84a am Spannhals der Werkzeugaufnahme 74a angeordnet sein.

Die Schutzhaubenverdrehsicherungsvorrichtung 10a umfasst zu einer Bewegung des Verdrehsicherungselements 24a zu einer Verdrehsicherung der Schutzhaubeneinheit 14a relativ zur Werkzeugmaschine 12a in einem Schadensfall des Bearbeitungswerkzeugs während eines Betriebs der Werkzeugmaschine 12a die Bewegungskopplungseinheit 26a. Die Bewegungskopplungseinheit 26a umfasst zumindest ein Energiespeicherelement 28a. Hierbei ist die Bewegungskopplungseinheit 26a in zumindest einem Betriebszustand dazu vorgesehen, das Verdrehsicherungselement 24a entgegen einer auf das Verdrehsicherungselement 24a wirkenden Kraft des Energiespeicherelements 28a zumindest in die Verdrehsicherungsstellung des Verdrehsicherungselements 24a zu bewegen (Figur 4). Die Bewegungskopplungseinheit 26a ist in zumindest einem Betriebszustand dazu vorgesehen, das Verdrehsicherungselement 24a in Abhängigkeit einer Veränderung eines Abstands zwischen einer Spannfläche 30a des Spannelements 18a und einer Spannfläche 32a des weiteren Spannelements 20a zumindest in eine Verdrehsicherungsstellung zu bewegen. Hierbei ist die Spannfläche 30a des Spannelements 18a der Spannfläche 32a des weiteren Spannelements 20a zugewandt. Die Spannfläche 30a des Spannelements 18a wird von einer einer Betätigungswerkzeugsseite des als Schraube ausgebildeten Spannelements 18a abgewandten Seite des Spannelements 18a gebildet. Die Spannfläche 32a des weiteren Spannelements 20a wird von einer Seite des Spannelementendes 86a gebildet, die dem als Schraube ausgebildeten Spannelement 18a zugewandt ist. Das Verdrehsicherungselement 24a liegt zumindest teilweise an der Spannfläche 30a des Spannelements 18a an. In einem festgespannten Zustand der Schutzhaubeneinheit 14a liegt ein Abstützbereich 96a des Verdrehsicherungselements 24a zumindest im Wesentlichen vollständig an der Spannfläche 30a des Spannelements 18a an (hier nicht näher dargestellt). In dem Abstützbereich 96a ist eine Ausnehmung eingebracht, durch die sich das als Schraube ausgebildete Spannelement 18a zumindest teilweise hindurch erstreckt.

Zudem ist das Energiespeicherelement 28a am Abstützbereich 96a des Verdrehsicherungselements 24a fixiert. Somit stützt sich das Energiespeicherelement 28a mit einem Ende 34a am Verdrehsicherungselement 24a ab und mit einem weiteren Ende 36a stützt sich das Energiespeicherelement 28a am weiteren Spannelement 20a ab. Somit ist das Energiespeicherelement 28a räumlich zwischen der Spannfläche 30a des Spannelements 18a und der Spannfläche 32a des weiteren Spannelements 20a angeordnet. Hierbei ist das Energiespeicherelement 28a, entlang einer Spannrichtung 120a des Spannelements 18a und des weiteren Spannelements 20a betrachtet, an einer der Spannfläche 30a des Spannelements 18a abgewandten Seite des Abstützbereichs 96a des Verdrehsicherungselements 24a und an der Spannfläche 32a des weiteren Spannelements 20a fixiert.

Das Energiespeicherelement 28a ist als Federelement 38a ausgebildet. Hierbei ist das Energiespeicherelement 28a als Federblech ausgebildet, das in zumindest einem unbelasteten Zustand eine im Wesentlichen V-förmige Ausgestaltung aufweist. Somit weist das Energiespeicherelement 28a zumindest zwei Schenkel 98a, 100a auf, die über einen bogenförmigen Teilbereich 102a des Energiespeicherelements 28a miteinander verbunden sind (Figur 3). Die Schenkel 98a, 100a und der bogenförmige Teilbereich 102a des Energiespeicherelements 28a sind einstückig miteinander ausgebildet. Einer der Schenkel 98a, 100a ist an dem Abstützbereich 96a des Verdrehsicherungselements 24a fixiert und einer der Schenkel 98a, 100a ist an der Spannfläche 32a des weiteren Spannelements 20a fixiert (Figur 3). Das Verdrehsicherungselement 24a ist zumindest relativ zum Spannelement 18a und/oder relativ zum weiteren Spannelement 20a schwenkbar gelagert. Hierbei ist das Verdrehsicherungselement 24a mittels des Energiespeicherelements 28a relativ zum Spannelement 18a und/oder relativ zum weiteren Spannelement 20a schwenkbar gelagert. Eine Schwenkachse des Verdrehsicherungselements 24a wird durch den bogenförmigen Teilbereich 102a des Energiespeicherelements 28a gebildet. Es ist jedoch auch denkbar, dass das Verdrehsicherungselement 24a mittels einer Gelenkeinheit relativ zum Spannelement 18a und/oder relativ zum weiteren Spannelement 20a schwenkbar gelagert ist. Hierbei kann die Gelenkeinheit beispielsweise einen Lagerbolzen umfassen, der an dem weiteren Spannelement 20a angeordnet ist und in einer an dem Verdrehsicherungselement 24a angeordneten Lagerlasche der Gelenkeinheit aufgenommen wird.

Des Weiteren weist das Verdrehsicherungselement 24a zumindest einen Axialsicherungsbereich 42a auf, der in zumindest einem Betriebszustand dazu vorgesehen ist, eine zumindest im Wesentlichen quer zu einer Verdrehsicherungsbewegungsrichtung 44a des Verdrehsicherungselements 24a verlaufende axiale Bewegung des Verdrehsicherungselements 24a zumindest weitestgehend zu verhindern (Figur 6). Hierbei verläuft der Axialsicherungsbereich 42a zumindest im Wesentlichen quer zum Abstützbereich 96a des Verdrehsicherungselements 24a. Das Verdrehsicherungselement 24a wird ausgehend von der Entriegelungsstellung des Verdrehsicherungselements 24a entlang der Verdrehsicherungsbewegungsrichtung 44a des Verdrehsicherungselements 24a in die Verdrehsicherungsstellung des Verdrehsicherungselements 24a bewegt. Der Axialsicherungsbereich 42a erstreckt sich, in einem am Spannhals der Werkzeugaufnahme 74a angeordneten Zustand der Schutzhaubeneinheit 14a betrachtet, zumindest im Wesentlichen parallel zu der sich zumindest im Wesentlichen senkrecht zur Rotationsachse der Ausgangswelle 66a erstreckenden Ebene. Ferner erstreckt sich der Axialsicherungsbereich 42a zumindest im Wesentlichen parallel zum Schutzhaubenabdeckbereich 76a der Schutzhaubeneinheit 14a. Der Axialsicherungsbereich 42a ist dazu vorgesehen, sich zu einer Verhinderung einer axialen Bewegung des Verdrehsicherungselements 24a in zumindest einem Betriebszustand an dem Schutzhaubenabdeckbereich 76a der Schutzhaubeneinheit 14a abzustützen.

Zu einer Befestigung der Schutzhaubeneinheit 14a an der Werkzeugmaschine 12a wird der Schutzhaubenhals 82a über den Spannhals der Werkzeugaufnahme 74a geschoben. Anschließend wird durch das Anziehen des als Schraube ausgebildeten Spannelements 18a und mittels des Zusammenwirkens mit dem als Spannband ausgebildeten weiteren Spannelement 20a ein Festspannen des Schutzhaubenhalses 82a und somit der Schutzhaubeneinheit 14a an dem Spannhals der Werkzeugaufnahme 74a auf eine, einem Fachmann bereits bekannte Art und Weise erreicht. Während des Festspannens wird das räumlich zwischen der Spannfläche 30a des Spannelements 18a und der Spannfläche 32a des weiteren Spannelements 20a angeordnete Energiespeicherelement 28a komprimiert. Hierdurch wird das Verdrehsicherungselement 24a infolge der Ausgestaltung des Energiespeicherelements 28a und infolge der Fixierung des Energiespeicherelements 28a an dem Abstützbereich 96a des Verdrehsicherungselements 24a relativ zum Spannelement 18a und relativ zum weiteren Spannelement 20a in Richtung des Spannhalses der Werkzeugaufnahme 74a bewegt. Der Verdrehsicherungsbereich 104a des Verdrehsicherungselements 24a wird somit aus dem Aufnahmebereich 40a des weiteren Spannelements 20a (Figur 4) in eine der Verdrehsicherungsausnehmungen (hier nicht näher dargestellt) des Spannhalses der Werkzeugaufnahme 74a geschwenkt. Nach einem Einschwenken des Verdrehsicherungsbereichs 104a wird infolge eines weiteren Anziehens des als Schraube ausgebildeten Spannelements 18a das Verdrehsicherungselement 24a entlang der Spannrichtung 120a des Spannelements 18a und des weiteren Spannelements 20a bewegt. Hierbei wird der Verdrehsicherungsbereich 104a entlang eines Schutzhaubenhalsinnendurchmessers des Schutzhaubenhalses 82a bewegt. Somit wird, entlang einer zumindest im Wesentlichen senkrecht zur Rotationsachse der Ausgangswelle 66a verlaufenden Richtung betrachtet, eine Überdeckung des Verdrehsicherungsbereichs 104a und des Schutzhaubenhalses 82a erzeugt. Hierdurch wird eine Radialsicherung des Verdrehsicherungselements 24a erreicht, die eine radiale Bewegung des Verdrehsicherungselements 24a in einer arretierten Verdrehsicherungsstellung des Verdrehsicherungselements 24a weitestgehend verhindert (Figur 5).

In Figuren 7 bis 11 sind alternative Ausführungsbeispiele dargestellt. Im Wesentlichen gleichbleibende Bauteile, Merkmale und Funktionen sind grundsätzlich mit den gleichen Bezugszeichen beziffert. Zur Unterscheidung der Ausführungsbeispiele sind den Bezugszeichen der Ausführungsbeispiele die Buchstaben a bis e hinzugefügt. Die nachfolgende Beschreibung beschränkt sich im Wesentlichen auf die Unterschiede zu dem ersten Ausführungsbeispiel in den Figuren 1 bis 6, wobei bezüglich gleichbleibender Bauteile, Merkmale und Funktionen auf die Beschreibung des ersten Ausführungsbeispiels in den Figuren 1 bis 5 verwiesen werden kann.

Figur 7 zeigt eine alternative Schutzhaubenverdrehsicherungsvorrichtung 10b einer als Winkelschleifmaschine ausgebildeten Werkzeugmaschine (hier nicht näher dargestellt). Die Schutzhaubenverdrehsicherungsvorrichtung 10b umfasst zumindest eine zu einem Festspannen einer Schutzhaubeneinheit 14b (hier nur teilweise dargestellt) vorgesehene Spanneinheit 16b, die zumindest ein Spannelement 18b und ein zumindest mit dem Spannelement 18b zusammenwirkendes weiteres Spannelement 20b umfasst, zumindest eine Verdrehsicherungseinheit 22b, die zumindest ein Verdrehsicherungselement 24b aufweist, und zumindest eine Bewegungskopplungseinheit 26b zu einer Bewegung des Verdrehsicherungselements 24b in Abhängigkeit einer Bewegung des Spannelements 18b und/oder des weiteren Spannelements 20b. Die Bewegungskopplungseinheit 26b umfasst zumindest ein Energiespeicherelement 28b. Das Energiespeicherelement 28b ist als Federelement 38b ausgebildet. Hierbei ist das Federelement 38b als Schenkelfeder ausgebildet. Das als Schenkelfeder ausgebildete Federelement 38b umfasst zwei Schenkel 98b, 100b. Einer der Schenkel 98b, 100b ist an einem Abstützbereich 96b des Verdrehsicherungselements 24b fixiert und einer der Schenkel 98b, 100b ist an einem Spannelementende 86b des weiteren Spannelements 20b fixiert. Eine Mittelachse des Federelements 38b, um die das Federelement 38b infolge einer Bewegung des Spannelements 18b und des weiteren Spannelements 20b relativ zueinander auf Torsion belastet wird, verläuft zumindest im Wesentlichen senkrecht zu einer Spannrichtung 120b des Spannelements 18b und des weiteren Spannelements 20b. Hierbei ist es denkbar, dass das als Schenkelfeder ausgebildete Federelement 38b auf einem einstückig an das weitere Spannelement 20b angeformten Lagerbolzen angeordnet ist, der beispielsweise eine Schwenkachse des Vedrehsicherungselements 24b bildet.

Figur 8 zeigt eine alternative Anordnung eines Energiespeicherelements 28b' der Schutzhaubenverdrehsicherungsvorrichtung 10b zu einer in Figur 7 dargestellten Anordnung des Energiespeicherelements 28b der Schutzhaubenverdrehsicherungsvorrichtung 10b. Das Energiespeicherelement 28b' ist hierbei als Federelement 38b' ausgebildet, das von einer Schenkelfeder gebildet wird. Eine Mittelachse des Energiespeicherelements 28b' verläuft hierbei zumindest im Wesentlichen parallel zu einer Längsrichtung des Spannelements 18b. Hierbei ist das Federelement 38b' auf einem Gewinde des als Schraube ausgebildeten Spannelements 18b angeordnet. Somit ist das Federelement 38b', entlang der Längsrichtung des Spannelements 18b betrachtet, räumlich zwischen einem Spannelementende 86b und einem weiteren Spannelementende 88b des weiteren Spannelements 20b angeordnet. Eine Mittelachse des Federelements 38b', um die das Federelement 38b' infolge einer Bewegung des Spannelements 18b und des weiteren Spannelements 20b relativ zueinander auf Torsion belastet wird, verläuft zumindest im parallel zu einer Spannrichtung 120b des Spannelements 18b und des weiteren Spannelements 20b. Das als Schenkelfeder ausgebildete Federelement 38b' weist zwei Schenkel 98b', 100b' auf. Einer der Schenkel 98b', 100b' stützt sich an einem Außendurchmesser eines Schutzhaubenhalses 82b der Schutzhaubeneinheit 14b ab und einer der Schenkel 98b', 100b' stützt sich an dem Verdrehsicherungselement 24b ab.

Figur 9 zeigt eine alternative Schutzhaubenverdrehsicherungsvorrichtung 10c einer als Winkelschleifmaschine ausgebildeten Werkzeugmaschine (hier nicht näher dargestellt). Die Schutzhaubenverdrehsicherungsvorrichtung 10c umfasst zumindest eine zu einem Festspannen einer Schutzhaubeneinheit 14c (hier nur teilweise dargestellt) vorgesehene Spanneinheit 16c, die zumindest ein Spannelement 18c und ein zumindest mit dem Spannelement 18c zusammenwirkendes weiteres Spannelement 20c umfasst, zumindest eine Verdrehsicherungseinheit 22c, die zumindest ein Verdrehsicherungselement 24c aufweist, und zumindest eine Bewegungskopplungseinheit 26c zu einer Bewegung des Verdrehsicherungselements 24c in Abhängigkeit einer Bewegung des Spannelements 18c und/oder des weiteren Spannelements 20c. Die Bewegungskopplungseinheit 26c umfasst zumindest ein Energiespeicherelement 28c. Das Energiespeicherelement 28c ist als Federelement 38c ausgebildet. Hierbei ist das Federelement 38c als Druckfeder ausgebildet. Die Druckfeder ist als Schraubenfeder ausgebildet. Das als Druckfeder ausgebildete Federelement 38c stütz sich hierbei an einem weiteren Spannelementende 88c des weiteren Spannelements 20c und an einem Abstützbereich 96c des Verdrehsicherungselements 24c ab. Das Verdrehsicherungselement 24c ist mittels einer Gelenkeinheit 106c der Verdrehsicherungseinheit 22c schwenkbar relativ zum Spannelement 18c und/oder zum weiteren Spannelement 20c schwenkbar gelagert. Die Gelenkeinheit 106c umfasst eine einstückig mit dem weiteren Spannelement 20c ausgebildete Lagerlasche 108c, in die ein einstückig mit dem Abstützbereich 96c ausgebildeter Lagerbolzen 110c der Gelenkeinheit 106c eingreift. Es ist jedoch auch denkbar, dass der Lagerbolzen 110c von einem zum Abstützbereich 96c getrennt ausgebildeten Element gebildet wird und/oder dass die Lagerlasche 108c einstückig mit dem Abstützbereich 96c ausgebildet ist, in die der Lagerbolzen 110c eingreift.

Figur 10 zeigt eine alternative Schutzhaubenverdrehsicherungsvorrichtung 10d einer als Winkelschleifmaschine ausgebildeten Werkzeugmaschine (hier nicht näher dargestellt). Die Schutzhaubenverdrehsicherungsvorrichtung 10d umfasst zumindest eine zu einem Festspannen einer Schutzhaubeneinheit 14d (hier nur teilweise dargestellt) vorgesehene Spanneinheit 16d, die zumindest ein Spannelement 18d und ein zumindest mit dem Spannelement 18d zusammenwirkendes weiteres Spannelement 20d umfasst, zumindest eine Verdrehsicherungseinheit 22d, die zumindest ein Verdrehsicherungselement 24d aufweist, und zumindest eine Bewegungskopplungseinheit 26d zu einer Bewegung des Verdrehsicherungselements 24d in Abhängigkeit einer Bewegung des Spannelements 18d und/oder des weiteren Spannelements 20d. Die Bewegungskopplungseinheit 26d umfasst zumindest ein Energiespeicherelement 28d. Das Energiespeicherelement 28d wird von einer Gas- oder Öldruckfeder gebildet. Hierbei stützt sich das Energiespeicherelement 28d an einem weiteren Spannelementende 88d des weiteren Spannelements 20d und an einem Abstützbereich 96d des Verdrehsicherungselements 24d ab. Das Verdrehsicherungselement 24d ist mittels einer Gelenkeinheit 106d der Verdrehsicherungseinheit 22d schwenkbar relativ zum Spannelement 18d und/oder schwenkbar zum weiteren Spannelement 20d gelagert. Die Gelenkeinheit 106d umfasst eine einstückig mit dem weiteren Spannelement 20d ausgebildete Lagerlasche 108d, in die ein einstückig mit dem Abstützbereich 96d ausgebildeter Lagerbolzen 110d der Gelenkeinheit 106d eingreift. Es ist jedoch auch denkbar, dass der Lagerbolzen 110d von einem zum Abstützbereich 96d getrennt ausgebildeten Element gebildet wird und/oder dass die Lagerlasche 108d einstückig mit dem Abstützbereich 96d ausgebildet ist, in die der Lagerbolzen 110d eingreift.

Figur 11 zeigt eine alternative Schutzhaubenverdrehsicherungsvorrichtung 11 e einer als Winkelschleifmaschine ausgebildeten Werkzeugmaschine (hier nicht näher dargestellt). Die Schutzhaubenverdrehsicherungsvorrichtung 11 e umfasst zumindest eine zu einem Festspannen einer Schutzhaubeneinheit 14e vorgesehene Spanneinheit 16e, die zumindest ein Spannelement 18e und ein zumindest mit dem Spannelement 18e zusammenwirkendes weiteres Spannelement 20e umfasst, zumindest eine Verdrehsicherungseinheit 22e, die zumindest ein Verdrehsicherungselement 24e aufweist, und zumindest eine Bewegungskopplungseinheit 26e zu einer Bewegung des Verdrehsicherungselements 24e in Abhängigkeit einer Bewegung des Spannelements 18e und/oder des weiteren Spannelements 20e. Die Bewegungskopplungseinheit 26e umfasst zumindest ein Energiespeicherelement 28e. Die Spanneinheit 16e umfasst zumindest eine Hebeleinheit 48e zum Festspannen der Schutzhaubeneinheit 14e. Hierbei ist das Spannelement 18e als Spannbügel ausgebildet. Das als Spannbügel ausgebildete Spannelement 18e ist mit einem Ende exzentrisch zu einer Lagerachse eines Spannhebelelements 112e der Hebeleinheit 48e am Spannhebelelement 112e angeordnet. Mit einem weiteren Ende ist das Spannelement 18e in einer Aufnahmelasche 114e des Verdrehsicherungselements 24e angeordnet.

## Patentansprüche

1. Schutzhaubenverdrehsicherungsvorrichtung für eine Werkzeugmaschine, insbesondere für eine Winkelschleifmaschine, mit zumindest einer zu einem Festspannen einer Schutzhaubeneinheit (14a; 14b; 14c; 14d; 14e) vorgesehenen Spanneinheit (16a; 16b; 16c; 16d; 16e), die zumindest ein Spannelement (18a; 18b; 18c; 18d; 18e) und ein zumindest mit dem Spannelement (18a; 18b; 18c; 18d; 18e) zusammenwirkendes weiteres Spannelement (20a; 20b; 20c; 20d; 20e) umfasst, mit zumindest einer Verdrehsicherungseinheit (22a; 22b; 22c; 22d; 22e), die ein Verdrehen der Schutzhaubeneinheit (14a; 14b; 14c; 14d; 14e) in einem montierten Zustand relativ zu einem Spannhals der Werkzeugmaschine in einem Schadensfall eines an einer Werkzeugaufnahme (74a) der Werkzeugmaschine angeordneten Bearbeitungswerkzeugs mittels einer formschlüssigen und/oder kraftschlüssigen Verbindung weitestgehend verhindert und die zumindest ein Verdrehsicherungselement (24a; 24b; 24c; 24d; 24e) aufweist, und mit zumindest einer Bewegungskopplungseinheit (26a; 26b; 26c; 26d; 26e) zu einer Bewegung des Verdrehsicherungelements (24a; 24b; 24c; 24d; 24e) in Abhängigkeit einer Bewegung des Spannelements (18a; 18b; 18c; 18d; 18e) und/oder des weiteren Spannelements (20a; 20b; 20c; 20d; 20e), **dadurch gekennzeichnet, dass** die Bewegungskopplungseinheit (26a; 26b; 26c; 26d; 26e) zumindest ein Energiespeicherelement (28a; 28b; 28c; 28d; 28e) umfasst, das dazu vorgesehen ist, infolge einer Bewegung eines weiteren Elements entgegen einer Kraft potentielle Energie zu speichern und diese in zumindest einem Betriebszustand in Form von kinetischer Energie an das Verdrehsicherungselement (24a; 24b; 24c; 24d; 24e) abzugeben, wobei sich das Energiespeicherelement (28a; 28b; 28c; 28d; 28e) mit einem Ende (34a; 34b; 34c; 34d; 34e) am Verdrehsi-cherungselement (24a; 24b; 24c; 24d; 24e) abstützt und sich mit einem weiteren Ende (36a; 36b; 36c; 36d; 36e) am weiteren Spannelement (20a; 20b; 20c; 20d; 20e) abstützt.

2. Schutzhaubenverdrehsicherungsvorrichtung nach Anspruch 1, **dadurch gekennzeichnet, dass** die Bewegungskopplungseinheit (26a; 26b; 26c; 26d; 26e) in zumindest einem Betriebszustand dazu vorgesehen ist, das Verdrehsicherungselement (24a; 24b; 24c; 24d; 24e) in Abhängigkeit einer Veränderung eines Abstands zwischen einer Spannfläche (30a; 30b; 30c; 30d; 30e) des Spannelements (18a; 18b; 18c; 18d; 18e) und einer Spannfläche (32a; 32b; 32c; 32d; 32e) des weiteren Spannelements (20a; 20b; 20c; 20d; 20e) zumindest in eine Verdrehsicherungsarretierstellung zu bewegen.

3. Schutzhaubenverdrehsicherungsvorrichtung nach einem der vorhergehenden Ansprüche, **dadurch gekennzeichnet, dass** das Verdrehsicherungselement (24a; 24b; 24c; 24d; 24e) zumindest relativ zum Spannelement (18a; 18b; 18c; 18d; 18e) und/oder relativ zum weiteren Spannelement (20a; 20b; 20c; 20d; 20e) schwenkbar gelagert ist.

4. Schutzhaubenverdrehsicherungsvorrichtung nach einem der vorhergehenden Ansprüche, **dadurch gekennzeichnet, dass** das Energiespeicherelement (28a; 28b; 28c; 28e) als Federelement (38a; 38b; 38c; 38e) ausgebildet ist.

5. Schutzhaubenverdrehsicherungsvorrichtung nach einem der vorhergehenden Ansprüche, **dadurch gekennzeichnet, dass** das weitere Spannelement (20a; 20b; 20c; 20d; 20e) zumindest einen Aufnahmebereich (40a; 40b; 40c; 40d; 40e) aufweist, in dem das Verdrehsicherungselement (24a; 24b; 24c; 24d; 24e) zumindest teilweise in einer Entriegelungsstellung des Verdrehsicherungselements (24a; 24b; 24c; 24d; 24e) angeordnet ist.

6. Schutzhaubenverdrehsicherungsvorrichtung nach einem der vorhergehenden Ansprüche, **dadurch gekennzeichnet, dass** das Verdrehsicherungselement (24a; 24b; 24c; 24d; 24e) zumindest einen Axialsicherungsbereich (42a; 42b; 42c; 42d; 42e) aufweist, der in zumindest einem Betriebszustand dazu vorgesehen ist, eine zumindest im Wesentlichen quer zu einer Verdrehsicherungsbewegungsrichtung (44a; 44b; 44c; 44d; 44e) des Verdrehsicherungselements (24a; 24b; 24c; 24d; 24e) verlaufende axiale Bewegung des Verdrehsicherungselements (24a; 24b; 24c; 24d; 24e) zumindest weitestgehend zu verhindern.

7. Schutzhaubenverdrehsicherungsvorrichtung nach einem der vorhergehenden Ansprüche, **dadurch gekennzeichnet, dass** die Spanneinheit (16a; 16b; 16c; 16d) zumindest eine Schraubeinheit (46a; 46b; 46c; 46d) zum Festspannen der Schutzhaubeneinheit (14a; 14b; 14c; 14d) umfasst.

8. Schutzhaubenverdrehsicherungsvorrichtung nach einem der Ansprüche 1 bis 6, **dadurch gekennzeichnet, dass** die Spanneinheit (16e) zumindest eine Hebeleinheit (48e) zum Festspannen der Schutzhaubeneinheit (14e) umfasst.

9. Werkzeugmaschinensystem mit zumindest einer Schutzhaubenverdrehsicherungsvorrichtung nach einem der vorhergehenden Ansprüche, mit zumindest einer Werkzeugmaschine, insbesondere Winkelschleifmaschine, und mit zumindest einer Schutzhaubeneinheit (14a; 14b; 14c; 14d; 14e).

## Claims

1. Protective-hood twist prevention device for a power tool, in particular for an angle grinder, having at least one clamping unit (16a; 16b; 16c; 16d; 16e) for firmly clamping a protective-hood unit (14a; 14b; 14c; 14d; 14e), said clamping unit (16a; 16b; 16c; 16d; 16e) comprising at least one clamping element (18a; 18b; 18c; 18d; 18e) and at least one further clamping element (20a; 20b; 20c; 20d; 20e) cooperating with the clamping element (18a; 18b; 18c; 18d; 18e), having at least one twist prevention device (22a; 22b; 22c; 22d; 22e) which largely prevents twisting of the protective-hood unit (14a; 14b; 14c; 14d; 14e) in a fitted state relative to a clamping neck of the power tool by means of a form-fitting and/or forcefitting connection in the event of damage to a machining tool arranged on a tool receptacle (74a) of the power tool and which has at least one twist prevention element (24a; 24b; 24c; 24d; 24e), and having at least one movement coupling unit (26a; 26b; 26c; 26d; 26e) for movement of the twist prevention element (24a; 24b; 24c; 24d; 24e) depending on a movement of the clamping element (18a; 18b; 18c; 18d; 18e) and/or of the further clamping element (20a; 20b; 20c; 20d; 20e), **characterized in that** the movement coupling unit (26a; 26b; 26c; 26d; 26e) comprises at least one energy storage element (28a; 28b; 28c; 28d; 28e) which is intended, as a result of a movement of a further element counter to a force, to store potential energy and to emit the latter to the twist prevention element (24a; 24b; 24c; 24d; 24e) in the form of kinetic energy in at least one operating state, wherein the energy storage element (28a; 28b; 28c; 28d; 28e) is supported at one end (34a; 34b; 34c; 34d; 34e) on the twist prevention element (24a; 24b; 24c; 24d; 24e) and is supported at another end (36a; 36b; 36c; 36d; 36e) on the further clamping element (20a; 20b; 20c; 20d; 20e).

2. Protective-hood twist prevention device according to Claim 1, **characterized in that** the movement coupling unit (26a; 26b; 26c; 26d; 26e) is intended, in at least one operating state, to move the twist prevention element (24a; 24b; 24c; 24d; 24e) at least into a twist preventing locking position depending on a change in a spacing between a clamping face (30a; 30b; 30c; 30d; 30e) of the clamping element (18a; 18b; 18c; 18d; 18e) and a clamping face (32a; 32b; 32c; 32d; 32e) of the further clamping element(20a; 20b; 20c; 20d; 20e).

3. Protective-hood twist prevention device according to either of the preceding claims, **characterized in that** the twist prevention element (24a; 24b; 24c; 24d; 24e) is mounted so as to be pivotable at least relative to the clamping element (18a; 18b; 18c; 18d; 18e) and/or relative to the further clamping element (20a; 20b; 20c; 20d; 20e).

4. Protective-hood twist prevention device according to one of the preceding claims, **characterized in that** the energy storage element (28a; 28b; 28c; 28e) is in the form of a spring element (38a; 38b; 38c; 38e).

5. Protective-hood twist prevention device according to one of the preceding claims, **characterized in that** the further clamping element (20a; 20b; 20c; 20d; 20e) has at least one receiving region (40a; 40b; 40c; 40d; 40e) in which the twist prevention element (24a; 24b; 24c; 24d; 24e) is arranged at least partially in an unlocking position of the twist prevention element (24a; 24b; 24c; 24d; 24e).

6. Protective-hood twist prevention device according to one of the preceding claims, **characterized in that** the twist prevention element (24a; 24b; 24c; 24d; 24e) has at least one axial securing region (42a; 42b; 42c; 42d; 42e) which is intended, in at least one operating state, to at least largely prevent an axial movement of the twist prevention element (24a; 24b; 24c; 24d; 24e) at least substantially transversely to a twist prevention direction of movement (44a; 44b; 44c; 44d; 44e) of the twist prevention element (24a; 24b; 24c; 24d; 24e).

7. Protective-hood twist prevention device according to one of the preceding claims, **characterized in that** the clamping unit (16a; 16b; 16c; 16d) comprises at least one screw unit (46a; 46b; 46c; 46d) for firmly clamping the protective-hood unit (14a; 14b; 14c; 14d).

8. Protective-hood twist prevention device according to one of the Claims 1 to 6, **characterized in that** the clamping unit (16e) comprises at least one lever unit (48e) for firmly clamping the protective-hood unit (14e).

9. Power tool system having at least one protective-hood twist prevention device according to one of the preceding claims, having at least one power tool, in particular an angle grinder, and having at least one protective-hood unit (14a; 14b; 14c; 14d; 14e).

## Revendications

1. Dispositif de fixation contre la rotation d'un capot de protection pour une machine-outil, en particulier pour une meuleuse d'angle, comprenant au moins une unité de serrage (16a ; 16b ; 16c ; 16d ; 16e) prévue pour serrer fixement une unité de capot de protection (14a ; 14b ; 14c ; 14d ; 14e), qui comprend au moins un élément de serrage (18a ; 18b ; 18c ; 18d ; 18e) et un élément de serrage supplémentaire (20a ; 20b ; 20c ; 20d ; 20e) coopérant avec l'élément de serrage (18a ; 18b ; 18c ; 18d ; 18e), avec au moins une unité de fixation contre la rotation (22a ; 22b ; 22c ; 22d ; 22e) qui empêche essentiellement une rotation de l'unité de capot de protection (14a ; 14b ; 14c ; 14d ; 14e) dans un état monté par rapport à un col de serrage de la machine-outil en cas d'endommagement d'un outil d'usinage disposé au niveau d'un logement d'outil (74a) de la machine-outil au moyen d'une connexion par engagement par correspondance de formes et/ou par force et qui présente au moins un élément de fixation contre la rotation (24a ; 24b ; 24c ; 24d ; 24e), et comprenant au moins une unité d'accouplement de mouvement (26a ; 26b ; 26c ; 26d ; 26e) à un mouvement de l'élément de fixation contre la rotation (24a ; 24b ; 24c ; 24d ; 24e), en fonction d'un mouvement de l'élément de serrage (18a ; 18b ; 18c ; 18d ; 18e) et/ou de l'élément de serrage supplémentaire (20a ; 20b ; 20c ; 20d ; 20e), **caractérisé en ce que** l'unité d'accouplement de mouvement (26a ; 26b ; 26c ; 26d ; 26e) comprend au moins un élément accumulateur d'énergie (28a ; 28b ; 28c ; 28d ; 28e) qui est prévu pour accumuler de l'énergie potentielle suite à un mouvement d'un élément supplémentaire à l'encontre d'une force et pour fournir cette énergie dans au moins un état de fonctionnement sous forme d'énergie cinétique à l'élément de fixation contre la rotation (24a ; 24b ; 24c ; 24d ; 24e), l'élément accumulateur d'énergie (28a ; 28b ; 28c ; 28d ; 28e) s'appuyant par une extrémité (34a ; 34b ; 34c ; 34d ; 34e) contre l'élément de fixation contre la rotation (24a ; 24b ; 24c ; 24d ; 24e) et s'appuyant par une autre extrémité (36a ; 36b ; 36c ; 36d ; 36e) contre l'élément de serrage supplémentaire (20a ; 20b ; 20c ; 20d ; 20e).

2. Dispositif de fixation contre la rotation d'un capot de protection selon la revendication 1, **caractérisé en ce que** l'unité d'accouplement de mouvement (2 6a ; 2 6b ; 2 6c ; 2 6d ; 26e), dans au moins un état de fonctionnement, est prévue pour déplacer dans au moins une position de blocage de fixation contre la rotation l'élément de fixation contre la rotation (24a ; 24b ; 24c ; 24d ; 24e) en fonction d'une variation d'une distance entre une surface de serrage (30a ; 30b ; 30c ; 30d ; 30e) de l'élément de serrage (18a ; 18b ; 18c ; 18d ; 18e) et une surface de serrage (32a ; 32b ; 32c ; 32d ; 32e) de l'élément de serrage supplémentaire (20a ; 20b ; 20c ; 20d ; 20e).

3. Dispositif de fixation contre la rotation d'un capot de protection selon l'une quelconque des revendications précédentes, **caractérisé en ce que** l'élément de fixation contre la rotation (24a ; 24b ; 24c ; 24d ; 24e) est supporté de manière pivotante au moins par rapport à l'élément de serrage (18a ; 18b ; 18c ; 18d ; 18e) et/ou par rapport à l'élément de serrage supplémentaire (20a ; 20b ; 20c ; 20d ; 20e).

4. Dispositif de fixation contre la rotation d'un capot de protection selon l'une quelconque des revendications précédentes, **caractérisé en ce que** l'élément accumulateur d'énergie (28a ; 28b ; 28c ; 28e) est réalisé sous forme d'élément à ressort (38a ; 38b ; 38c ; 38e).

5. Dispositif de fixation contre la rotation d'un capot de protection selon l'une quelconque des revendications précédentes, **caractérisé en ce que** l'élément de serrage supplémentaire (20a ; 20b ; 20c ; 20d ; 20e) présente au moins une région de réception (40a ; 40b ; 40c ; 40d ; 40e) dans laquelle l'élément de fixation contre la rotation (24a ; 24b ; 24c ; 24d ; 24e) est disposé au moins en partie dans une position de déverrouillage de l'élément de fixation contre la rotation (24a ; 24b ; 24c ; 24d ; 24e).

6. Dispositif de fixation contre la rotation d'un capot de protection selon l'une quelconque des revendications précédentes, **caractérisé en ce que** l'élément de fixation contre la rotation (24a ; 24b ; 24c ; 24d ; 24e) présente au moins une région de fixation axiale (42a ; 42b ; 42c ; 42d ; 42e) qui est prévue dans au moins un état de fonctionnement pour empêcher au moins sensiblement un mouvement axial de l'élément de fixation contre la rotation (24a ; 24b ; 24c ; 24d ; 24e) s'étendant au moins sensiblement transversalement à une direction de mouvement de fixation contre la rotation (44a ; 44b ; 44c ; 44d ; 44e) de l'élément de fixation contre la rotation (24a ; 24b ; 24c ; 24d ; 24e).

7. Dispositif de fixation contre la rotation d'un capot de protection selon l'une quelconque des revendications précédentes, **caractérisé en ce que** l'unité de serrage (16a ; 16b ; 16c ; 16d) comprend au moins une unité de vissage (46a ; 46b ; 46c ; 46d) pour serrer fixement l'unité de capot de protection (14a ; 14b ; 14c ; 14d).

8. Dispositif de fixation contre la rotation d'un capot de protection selon l'une quelconque des revendications 1 à 6, **caractérisé en ce que** l'unité de serrage (16e) comprend au moins une unité de levier (48e) pour serrer fixement l'unité de capot de protection (14e).

9. Système de machine-outil comprenant au moins un dispositif de fixation contre la rotation d'un capot de protection selon l'une quelconque des revendications précédentes, comprenant au moins une machine-outil, en particulier une meuleuse d'angle, et comprenant au moins une unité de capot de protection (14a ; 14b ; 14c ; 14d ; 14e).
